# EUROPÄISCHE PATENTSCHRIFT

(11) **EP 1 050 289 B1**
(45) Veröffentlichungstag und Bekanntmachung des Hinweises auf die Patenterteilung: **15.01.2003**
(21) Anmeldenummer: 00109115.6
(22) Anmeldetag: 04.05.2000
(51) Int. Cl.: A61G 1/017, A61G 1/003

(54) **Krankentrage**
Stretcher
Brancard

(30) Priorität: 07.05.1999 DE 29908328 U
(43) Veröffentlichungstag der Anmeldung: 08.11.2000
(73) Patentinhaber: Weckwerth, Dietmar, 87700 Memmingen (DE)
(72) Erfinder: Weckwerth, Dietmar, 87700 Memmingen (DE)

(56) Entgegenhaltungen:
- DE-A- 2 519 461
- FR-A- 1 469 755

## Beschreibung

Die Erfindung betrifft eine Krankentrage für das Bergen und Transportieren und kranken, verletzten oder verunglückten Menschen.

Vorgenannte Krankentragen sind im Sanitätseinsatz seit langer Zeit bekannt. Verletzte, kranke oder verunglückte Personen werden auf eine Krankentrage gebettet und zum Beispiel zu einem Krankenfahrzeug transportiert. Die Krankentragen müssen daher sowohl stabil als auch verhältnismäßig leicht sein, um das zu transportierende Gewicht für die Sanitäter nicht übermäßig zu erhöhen.

In speziellen Einsatzgebieten wurden Krankentragen entwickelt, die insbesondere ein Umlagern der verunglückten Personen auf ein absolutes Minimum reduzieren. Zum Beispiel können Personen, die eine Wirbelsäulenverletzung haben, nur durch große Schmerzen bewegt werden. Ein Anheben der Personen direkt, zum Beispiel an Händen und Füßen, ist in der Regel nicht möglich. Hierzu ist eine Krankentrage bekannt, die in ihrer Längsachse geteilt ist und bei der liegenden Person links und rechts seitlich unter die Personen eingeschoben werden können und dann miteinander zu einer kompletten Krankentrage verbunden zum Beispiel zusammengesteckt werden, um dann die Person anzuheben und zu transportieren.

Die bekannten Krankentragen sind aber für liegend gebettete Personen gedacht. Verunglückte Personen, die zum Beispiel in einem Fahrzeug sitzen, sind mit einer solchen Krankentrage nicht transportierbar. Die bekannten Griffe, die eingesetzt werden, um eine verunglückte Person aus einem Fahrzeug zu bergen, fügen den Personen Schmerzen zu, wenn sie hierbei nicht sogar zusätzlich verletzt werden.

Die vorliegende Erfindung hat es sich zur Aufgabe gemacht, eine Krankentrage, wie eingangs beschrieben, dahingehend zu entwickeln, daß nicht nur liegend gelagerte Menschen mit der Krankentrage schonend bewegt und transportiert werden können.

Zur Lösung dieser Aufgabe geht die Erfindung aus von einer Krankentrage, wie im Anspruch 1 definiert. Durch das erfindungsgemäß vorgeschlagene Gelenk wird erreicht, daß die Krankentrage zum Beispiel sowohl für liegende Patienten (bei gestrecktem Gelenk), aber auch bei sitzenden Personen, zum Beispiel bei einem Verkehrsunfall im Auto sitzend, abgewinkelt zum Einsatz kommt. Die Krankentrage wird dabei entsprechend der Stellung der Person angepaßt und neben der Person in Position gebracht und hernach die verunglückte Person auf die Krankentrage übergesetzt. Dabei ist es möglich, die Körperstellung der Person beizubehalten, um eine Stellungsänderung möglichst zu vermeiden, um dadurch eine mögliche Verletzung nicht zu verschlimmern. Das Gelenk erlaubt aber auch, daß zum Beispiel die zunächst sitzend geborgene Person hernach auf der Krankentrage in eine liegende Stellung umgelagert wird, ohne dabei die Person von einer Krankentrage zur nächsten umzusetzen.

Das Gelenk kann auch dazu verwendet werden, die Krankentrage platzsparend zusammenzufalten.

Die Krankentrage besteht aus mindestens zwei zusammensteckbaren Teilelementen um zum Beispiel nicht nur die Abwinklung des Körpers im Hüftbereich, sondern auch die Abwinklung im Kniebereich, entsprechend einstellen zu können.

Gemäß der erfindungsgemäßen Weiterentwicklung ist vorgesehen, die Krankentrage aus mehreren zusammensteckbaren Teilelementen aufzubauen. Hierbei ist es möglich, die Krankentrage nur aus zwei, im wesentlichen ähnlichen Teilelementen zu bilden, oder es ist in gleicher Weise auch denkbar, einen Bausatz vorzuhalten, der dann bei Bedarf entsprechend den Einsatzmöglichkeiten kombiniert wird. Der Bausatz besteht hierbei zum Beispiel aus Gelenken und die Gelenke verbindenden Streben mit Auflage- beziehungsweise Anlageflächen, auf welchen dann der Körper der Person ruht. Durch einen solchen Bausatz ist es möglich, die Krankentrage speziellen, zum Beispiel engen Platzanforderungen oder schwierigen anatomischen Gegebenheiten optimal anzupassen.

Zum Verbinden der einzelnen Elemente ist zum Beispiel eine Steckverbindung einsetzbar, die mit einer entsprechenden Sicherheitsrastung versehen ist und so einen schnellen und gleichzeitig sicheren Verbund ermöglicht.

Als vorteilhaft hat sich erwiesen, daß die Krankentrage längs der Längsachse in zwei, im wesentlichen spiegelsymmetrische Teile, unterteilt ist. Dabei wird das eingangs beschriebene Konzept für den Transport von zum Beispiel wirbelsäulenverletzten Personen aufgegriffen. Durch die Teilung der Krankentrage ist es möglich, die Teilelemente links und rechts unter dem zum Beispiel sitzenden Verunglückten zu schieben und die Teilelemente dann zusammenzustecken. Die Teilelemente weisen ihrerseits jeweils mit dem spiegelsymmetrischen Element korrespondierende Teile auf, die gemeinsam natürlich auch ein Gelenk bilden und so eine Abwinkelung der ganzen Krankentrage erlauben.

Als Teilelement ist hierbei also nicht nur ein einzelnes Modul, zum Beispiel eine Strebe oder ein Gelenk, anzusehen, sondern als Teilelement ist auch eine "halbe" Krankentrage anzusehen.

Es ist klar, daß durch die Anzahl der Gelenke die Möglichkeit der Anpassung der Krankentrage an die Körperstellung beliebig genau einstellbar ist. Das Gelenk, das zum Beispiel auch als Teilelement anzusehen ist, verbindet aber zum Beispiel Streben oder Stützen oder andere Teilelemente miteinander.

Zumindest ein Gelenk weist eine Rast- oder Arretiervorrichtung zum Festellen eines Winkels der Abwinkelung auf. Es ist vorgesehen, die Krankentrage für einen universellen Einsatz herzurichten. Das bedeutet, daß die Krankentrage ebenso im herkömmlichen Sinne eine liegende Person transportiert. Das Gelenk ist hierbei in einer entsprechend gestreckten (180°) Stellung einzusetzen. Günstigerweise wird hierbei das Gelenk feststellbar, zum Beispiel mit Hilfe einer Raster- oder Arretiervorrichtung ausgestattet, um eine gewählte Winkelstellung festzustellen. Es ist aber auch günstig, wenn das Gelenk zum Beispiel auf die Körperstellung eines Menschen eingestellt wird, diese Winkelstellung zu fixieren, was ebenfalls mit der gleichen Raster- oder Arretiervorrichtung passiert.

In einer bevorzugten Ausgestaltung ist vorgesehen, daß als Arretiervorrichtung eine Klemmschraube vorgesehen ist. Das Gelenk besteht zum Beispiel aus zwei gegeneinander verdrehbaren Gelenkhälften. Die beiden Gelenkhälften werden zum Beispiel durch eine auf der Drehachse sitzende Klemmschraube fest aneinander gedrückt und so das Gelenk festgestellt. Die Verwendung einer Klemmschraube erlaubt eine im wesentlichen stufenlose Einstellung des Winkels.

Als Rastvorrichtung dient ein durch einen Seil- oder Bowdenzug angesteuertes Rastelement, welches das Gelenk löst oder es festhält. Durch den Einsatz eines Rastelementes, welches zum Beispiel durch entsprechende Rastmittel an dem anderen Gelenkelement haltend eingreift, ist es möglich, eine gewisse Winkelstufung zu ermöglichen und gleichzeitig einen sicheren Halt zu erreichen. Dabei ist vorgesehen, das Rastelement zum Beispiel mit einer Federkraft zu beaufschlagen, wodurch das Rastelement sicher in dem korrespondierendem Rastmittel gehalten ist, und so auch bei Nichtbetätigung, ähnlich einer Totmannsteuerung, eine feste Winkelstellung besteht. Dies dient insbesondere dazu, daß keine ungewollte Winkelverstellung, zum Beispiel bei einem Einsatz mit aufgelagerter Person, geschieht.

Für eine Betätigung des Seil- und Bowdenzuges ist hierbei zum Beispiel an den Teilelementen, in ergonomisch gut erreichbaren Positionen, ein Betätigungshebel vorgesehen. Eine solche Ausgestaltung bietet sich insbesondere dann an, wenn als Teilelement verhältsnismäßig große Elemente, zum Beispiel eine "halbe" Krankentrage vorgesehen sind.

In der Zeichung ist die Erfindung schematisch dargestellt. Es zeigen:
- Fig. 1: in einer Draufsicht eine erfindungsgemäße Krankentrage,
- Fig. 2: in einer Seitenansicht eine erfindungsgemäße Krankentrage in einer anderen Stellung,
- Fig. 3: in einer teilweisen Schnittdarstellung das Gelenk einer erfindungsgemäßen Krankentrage,
- Fig. 4 bis 6: in Ansichten verschiedene Details des Gelenkes einer erfindungsgemäßen Krankentrage,
- Fig. 7 und 8: ebenfalls in einer Seitenansicht eine weitere Ausgestaltung eines Gelenkes einer erfindungsgemäßen Krankentrage.

Der Einsatz der erfindungsgemäßen Krankentrage 1 ist den Fig. 1 und 2 am besten zu entnehmen. In Fig. 1 ist die Krankentrage in einer Draufsicht, nicht abgewinkelt dargestellt. Die Krankentrage 1 ist hier als Trage zum Aufnehmen einer im wesentlichen liegenden Person ausgebildet. Die Krankentrage 1 besteht im wesentlichen aus den beiden Teilelementen 10, 11, die an den Verbindungsstellen 12 miteinander verbunden sind. Hierzu dient eine einfache Steckverbindung. Die Teilelemente 10 und 11 sind hierbei im wesentlichen zur Längsachse der Krankentrage spiegelsymmetrisch ausgebildet. Das Verbindungsteil 12 befindet sich an der kürzeren Seite der Krankentrage 1. Die Krankentrage 1 ist aus einem Rundprofil aufgebaut, welches das Ergreifen der Krankentrage sehr erleichtert.

Zur Unterstützung des Körpers der zu transportierenden Person sind verschiedene Stützen und Lehnen 13 vorgesehen, die auf den jeweiligen Teilelementen 10, 11 befestigt sind und so zwischen sich einen gewissen Spalt 14 bilden.

Erfindungsgemäß wird vorgeschlagen, die Krankentrage 1 mit Gelenken 2 auszustatten, wodurch es möglich ist, die Krankentrage 1 von einer Liege (Fig. 1) zum Beispiel in eine stuhlähnliche Trage, wie in Fig. 2 angedeutet, umzubauen.

Die in Fig. 1 dargestellte Krankentrage 1 besteht aus zwei im wesentlichen spiegelsymmetrisch ausgebildeten Teilelementen 10, 11, die in Teilelemente 15, 16, 17 unterteilt sind, die jederzeit zum Beispiel ein halbes Teilelement 10 beziehungsweise 11 ergeben. Hierzu sind zwei im wesentlichen L-winklige Teilelemente 15 und 17 vorgesehen, die zwischen sich das mit den Gelenken 2 versehene Teilelement 16 aufnehmen. Verbunden werden die einzelnen Teilelemente mit Steckverbindungen 18.

An der Krankentrage 1 ist eine Arretiervorrichtung 4 für die Gelenke 2 vorgesehen. Die Arretiervorrichtung 4 besteht hierbei aus einem Betätigungshebel 41, der über einen Seilzug 40 ein Rastelement in dem Gelenk betätigt.

In der Fig. 2 ist die Krankentrage 1 als Sitz ausgebildet. Hierzu wurden die beiden Gelenke 21, 22 jeweils gegensinnig L-artig im rechten Winkel abgewinkelt. Es ist dabei ersichtlich, daß mit dem Einsatz von zwei Gelenken 21, 22 beziehungsweise zweimal zwei Gelenken 21, 22 (je ein Gelenk für jedes Teilelement 10, 11 der Krankentrage) aus der Krankentrage nach Fig. 1 eine sitzähnliche Krankentrage nach Fig. 2 gebildet werden kann. Dabei ist der Winkel der Abwinklung 20 im wesentlichen frei wählbar. Hierzu ist zum Beispiel eine stufenlose Einstelloder Arretiervorrichtung 4 vorgesehen. Dies kann zum Beispiel mit einer Klemmschraube oder dergleichen realisiert werden.

Die Erfindung bezieht sich hierbei nicht nur auf eine aus mehreren Teilelementen 10, 11 oder Teilelementen 15, 16, 17 gebildete Krankentrage mit einer Mehrzahl von Gelenken 2, sondern ist in gleicher Weise auch wie eine herkömmliche Krankentrage einsetzbar, welche einfach nur ein Gelenk zum Abwinkeln der Auflageflächen aufweiset. Günstigerweise wird hierbei das Gelenk im Bereich der Hüfte einer transportierten Person eingesetzt.

Die Länge der einzelnen Teilelemente 15, 16, 17 beziehungsweise 10, 11 ist hierbei auf die jeweils zu transportierenden Personen einstellbar. Es ist auch möglich, das Gelenk 2 für ein Zusammenklappen der Krankentrage 1 zu verwenden, wodurch eine platzsparende Lagerung und Transport der Krankentrage möglich ist.

In Fig. 3 ist in einer schematischen Darstellung das Gelenk 2 gezeigt. Das Gelenk 2 besteht dabei aus zwei gegeneinander verdrehbaren Gelenkhälften 23, 24. Zwischen den beiden Gelenkhälften 23, 24 ist ein Kugellager 25 angeordnet. Das Gelenk 2 gemäß Fig. 3 hat hierbei die Ausgestaltung im wesentlichen wie ein Spulenkern, wobei ein zylindrischer Kern 26 einstückig mit einer Seitenplatte 27 verbunden ist und die andere Gelenkhälfte 24 ist zum Beispiel teilweise in das Kernstück 26 eingesteckt. Eine Schraubverbindung 28 hält die beiden Gelenkhälften 23, 24 zusammen.

Schematisch ist eine Arretiervorrichtung 4 (unvollständig) angedeutet. Die Arretiervorrichtung 4 besteht hierbei aus einem längsbeweglichen Bolzen 43, der in Achsrichtung des Kernstückes 26 (siehe Pfeil 44) beweglich gelagert ist, und in eine, entsprechend dem Durchmesser des Bolzens 43, angepaßte Bohrung 45 der zweiten Gelenkhälfte 24 eintaucht. Das freie Ende des Bolzens 43 ist hierbei mit der ersten Gelenkhälfte 23 verbunden. Dies ist nicht weiter dargestellt. Durch diese Ausgestaltung der Arretiervorrichtung 4 ist es möglich, das Gelenk 2 beziehungsweise die beiden Gelenkhälften 23, 24 gegeneinander zu arretieren und in einer gewählten Winkelposition festzuhalten. Der Bolzen 23 weist dabei eine Feder 46 auf, die versucht, den Bolzen 43 aus der Bohrung 45 herauszuschieben. Ein nicht dargestellter Anschlag, der bei Bedarf entfernt werden kann, wenn zum Beispiel das Gelenk verstellt werden soll, verhindert eine Bewegung des Bolzens 43 aus der Bohrung 45.

An dem Gelenk 2 ist auch ein Anschlag 29 vorgesehen, der zum Beispiel die maximalen Schwenkbereiche des Gelenkes 2 begrenzt.

In Fig. 4 ist das zweite Gelenkteil 24 in einer Draufsicht gezeigt. Es sind bei diesem Ausführungsbeispiel drei in einem gewissen Winkelabstand angeordnete Bohrungen 45 vorgesehen, in die der Bolzen 43 eintaucht. Dadurch ist es möglich, eine Krankentrage zum Beispiel in drei Stellungen einzustellen.

In Fig. 5 ist das erste Gelenkteil 23 gezeigt, bei welchem eine Betätigungsvorrichtung 5, die von dem Seilzug 40 angesteuert wird, bei Bedarf den Bolzen 43 derart betätigt, daß dieser aus der Bohrung 45 austaucht und so eine Bewegung des Gelenkes zuläßt.

Die genaue Funktionsweise der Betätigungsvorrichtung 5 ist im Prinzip in Fig. 6 gezeigt. Der Seilzug 40 wirkt hierbei auf ein Anschlagstück 50. Der Seilzug 40 überträgt hierbei die Kraft die über einen Betätigungshebel 41 eingeprägt wird. Diese Kraft ist gegen die Feder 52 gerichtet. In der in Fig. 6 dargestellten Position liegt der untere Rand 47 auf dem Anschlagstück 50 derart auf, daß das vordere Ende 48 in die Bohrung 45 eintaucht. Eine Feder 46 versucht dabei den Bolzen 43 aus der Bohrung 45 herauszudrücken. Hierzu stützt sich die Feder 46 an dem Schaft 49 des Bolzens 43 ab. An dem Anschlagstück 50 ist eine Vertiefung 51 vorgesehen, die dann in den Wirkbereich des Bolzens 43 kommt, wenn das Anschlagstück durch eine Betätigung des Seilzuges 40 nach rechts versetzt wird. Aufgrund der Federwirkung 46 wird dann der Bolzen 43 mit seinem unteren, hinteren Ende 47 in diese Vertiefung 51 eintauchen und das vordere Ende 48 taucht aus der Bohrung 45 aus. Dadurch wird das Gelenk entriegelt und es kann entsprechend verstellt werden. Wird nun der Betätigungshebel 41 zurückgestellt, so drückt die Feder 52 das Anschlagstück 50 wieder nach links, wodurch der Bolzen 43 wieder in eine Bohrung 45 geschoben wird. Dabei ist zu beachten, daß die jeweiligen Federkräfte der Federn 46 und 52 aufeinander derart abgestimmt sind, daß diese Bewegung wie beschrieben möglich ist. Das Anschlagstück 50 dient hier auch gleichzeitig als Rastelement 42.

In der nach Fig. 6 gezeigten Ausgestaltung ist es möglich, die bezüglich der Längsachse 30 des Gelenkes beziehungsweise des Kernstückes 26 axiale Bewegung des Bolzens 43, in eine rechtwinklige Bewegung für den Seilzug 40 umzusetzen, wobei der Seilzug 40 zum Beispiel in die als Rohrgestänge ausgebildeten Teilelemente 10, 11 verlegt ist. Günstigerweise werden hierbei für das Gestänge der Teilelemente 10, 11, 15, 16, 17, beziehungsweise der Krankentrage 1 Aluminiumrohre verwendet.

In Fig. 7, 8 ist eine weitere Ausgestaltung einer Betätigungsvorrichtung 5 gezeigt. Mit 30 ist hierbei die Drehachse des Gelenkes 2 angedeutet. Diese entspricht auch gleichzeitig der Mittelachse des Kernstückes 26.

Das Kernstück 26, welches in Fig. 8 zum Beispiel Teil der ersten Gelenkhälfte 23 ist, weist eine radiale Bohrung 53 auf, durch die der Seilzug 40 geführt ist. In diesem Fall ist der Seilzug 40 als Bowdenzug ausgestattet und erlaubt die Übertragung einer Schubkraft auf das Rastelement 42, welches sich im Inneren befindet.

Auf der Seitengelenkhälfte 24 sitzt ein Zahnrad 31. Das Zahnrad 31 wirkt zusammen mit dem Rastelement 42. Das Rastelement 42 wird hierbei von einer Feder 55 in die Ausnehmungen des Zahnrades 31 hineingedrückt und ohne Betätigung der Arretiervorrichtung 4 in einer gewählten Winkelstellung festgehalten. Aufgrund der Schubkraft (angedeutet durch den Pfeil 54) wird das Rastelement 42 nach unten versetzt und außer Eingriff mit dem Zahnrad 31 gebracht. Dadurch ist es möglich, die beiden Gelenkhälften 23, 24 gegeneinander zu verdrehen. Die Anordnung eines Zahnrades 31 erlaubt eine feinere, aber gleichsichere Winkeleinstellung der Abwinklung 20.

Die jetzt mit der Anmeldung und später eingereichten Ansprüche sind Versuche zur Formulierung ohne Präjudiz für die Erzielung weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des verfahrens als von erfindungswesentlicher Bedeutung, zum Beispiel zur Abgrenzung vom Stand der Technik beansprucht werden.

## Patentansprüche

1. Krankentrage (1) für das Bergen und Transportieren von kranken, verletzten oder verunglückten Personen, umfassend zwei zu einer Längsachse der Krankentrage (1) im wesentlichen symmetrische Teilelemente (10, 11), die über Verbindungsteile (12) an den Schmalseiten der Krankentrage (1) miteinander verbunden sind, **dadurch gekennzeichnet, dass** die Teilelemente (10, 11) jeweils durch mindestens zwei Gelenke (21; 22) in um eine Gelenkachse relativ zueinander verschwenkbare Teilelemente (15, 16, 17) unterteilt sind, dass die Krankentrage (1) eine Arretiervorrichtung (4) zum Festlegen der um die Gelenkachse verschwenkbaren Teilelemente (15, 16, 17) in einer gewählten Abwinkelung (20) aufweist, wobei die Arretiervorrichtung (4) einen an einer Längsseite der Krankentrage (1) nahe der Schmalseite angeordneten Betätigungshebel (41) aufweist, der über einen Seil- oder Bowdenzug (40) mit einem Rastelement (42) in Verbindung steht, welches das Gelenk (2) löst und/oder feststellt.

2. Krankentrage (1) nach Anspruch 1, **dadurch gekennzeichnet, dass** jedem Gelenk (21; 22) eine eigene Arretiervorrichtung (4) zugeordnet ist.

3. Krankentrage (1) nach Anspruch 1 oder 2, **dadurch gekennzeichnet, dass** die Gelenke (21; 22) jeweils eines Teilelements (10; 11) auf unterschiedlichen Gelenkachsen angeordnet sind und jeweils ein Gelenk (21; 22) der Teilelemente (10, 11) auf der gleichen Gelenkachse angeordnet ist.

4. Krankentrage nach Anspruch 1, **dadurch gekennzeichnet, dass** die zur Körperstellung der Person einstellbaren und durch den Seil- oder Bowdenzug (40) verstellbaren Gelenke (21; 22) an den anatomischen Knick und Beugepunkten, wie Rumpf, Knie, symmetrisch in die Teilelemente (10; 11) eingearbeitet sind.

5. Krankentrage nach Anspruch 1, **dadurch gekennzeichnet, dass** die Länge der Teilelemente (10; 11) verstellbar ist.

## Claims

1. Stretcher (1) for rescueing and transporting sick or injured persons. It consists of two elements (10, 11) which are symmetrically aligned to the longitudinal axis of the stretcher (1) and connected by means of connectors (12) on the narrow side of the stretcher (1). The elements (10, 11) are separated by at least two joints (21, 22) into sub-elements (15, 16, 17), which are interrotatable around one joint axis. The stretcher (1) is equipped with one locking device (4) by which the sub-elements (15, 16, 17) can be secured in the position selected (20). This locking device (4) is equipped with a lever (41) located on the longitudinal side, close to the narrow side, of the stretcher which is connected to the locking element (42) by means of a cable or Bowden control (40).

2. Stretcher (1), according to claim 1, is equipped with one locking device (4) for each joint (21, 22).

3. Stretcher (1), according to claim 1 or 2, is equipped with joints (21, 22) for one element (10, 11) each which are located on different joint axes. One joint each (21, 22) of the elements (10, 11) is located on the same joint axis.

4. Stretcher (1), according to claim 1, is equipped with joints (21, 22) which can be adjusted by means of cable or Bowden control (40) to the position required for the person to be transported. These joints (21, 22) are symmetrically integrated into the sub-elements (10, 11) on the anatomic bending positions for body and knee.

5. Stretcher (1), according to claim 1, is equipped with elements (10, 11) whose length is adjustable.

## Revendications

1. Civière pour le sauvetage et le transport de personnes malades, blessées ou accidentées comprenant deux éléments pratiquement symétriques (10, 11) par rapport à l'axe longitudinal de la civière (1) reliés entre eux par des éléments de raccordement (12) dans le sens de la largeur de la civière (1), **caractérisée en ce que** les deux éléments (10,11) sont divisés par au moins deux joints articulés (21, 22) en segments (15, 16, 17) orientables l'un par rapport à l'autre autour d'un axe, que la civière (1) dispose d'un dispositif de blocage (4) permettant d'immobiliser les éléments orientables autour de l'axe à une certaine inclinaison (20), le dispositif de blocage (4) étant doté d'un levier placé sur un des éléments longitudinaux de civière (1) près de la cote transversale, lui-même relié par une commande à cordon ou Bowden (40) à un cran d'arrêt (42) qui débloque et/ou bloque le joint articulé (2).

2. Civière (1) selon la revendication 1 **caractérisée en ce que** chaque joint articulé (21, 22) est doté d'un système de blocage propre (4).

3. Civière (1) selon la revendication 1 ou 2 **caractérisée en ce que** les joints articulés (21, 22) d'un même élément (10, 11) sont ordonnés sur différents axes et que respectivement un des joints articulés (21, 22) de chaque élément (10, 11) est ordonné sur le même axe.

4. Civière (1) selon la revendication 1 **caractérisée en ce que** les joints articulés réglables (21, 22) selon la position de la personne et ajustables par la commande à cordon ou Bowden (4) à la courbe anatomique et aux points de flexion, tels que tronc, genou, sont incorporés symétriquement dans les éléments (10, 11).

5. Civière (1) selon la revendication 1 **caractérisée en ce que** la longueur des éléments (10, 11) est variable.
